# EUROPÄISCHE PATENTSCHRIFT

(11) **EP 0 352 313 B1**
(45) Veröffentlichungstag und Bekanntmachung des Hinweises auf die Patenterteilung: **01.09.1993**
(21) Anmeldenummer: 89901272.8
(22) Anmeldetag: 10.01.1989
(51) Int. Cl.: A41D 23/00

(54) **SCHAL ODER DERGLEICHEN BEKLEIDUNGSSTÜCK AUS TEXTILEM MATERIAL**
SCARF OR SIMILAR GARMENT MADE OF TEXTILE MATERIAL
ECHARPE OU VETEMENT SIMILAIRE EN MATERIAU TEXTILE

(30) Priorität: 26.01.1988 DE 8800896 U
(43) Veröffentlichungstag der Anmeldung: 31.01.1990
(73) Patentinhaber: DEHNERT, Christiane, D-65936 Frankfurt (DE); DEHNERT, Heinz, D-65936 Frankfurt (DE)
(72) Erfinder: DEHNERT, Christiane, D-65936 Frankfurt (DE); DEHNERT, Heinz, D-65936 Frankfurt (DE)
(74) Vertreter: Popp, Eugen, Dr.
(86) Internationale Anmeldenummer: EP8900017
(87) Internationale Veröffentlichungsnummer: WO8906914

(56) Entgegenhaltungen:
- FR-A- 4 265 596
- US-A- 1 787 117
- US-A- 3 447 165
- US-A- 3 557 436
- US-A- 3 942 283
- US-A- 4 280 292
- US-A- 4 488 315

## Beschreibung

Die Erfindung betrifft einen Schal oder dgl. Bekleidungsstück aus Fell- oder textilem Material nach dem Oberbegriff des Patentanspruches.

Ein Schal oder dgl. Bekleidungsstück aus Fell- oder textilem Material ist aus der US-A-4,488,315 bekannt. Die beiden Enden dieses bekannten Schals sind nach Art eines Tier- oder dgl. -kopfes mit öffenbarem Maul ausgebildet. Dabei sind Unter- und Oberkiefer des Tier- oder dgl. -kopfes von außen her über eine untere, dem Kopf Zugeordnete Öffnung mit der Hand des Benutzers Zugänglich, so daß Unter- und Oberkiefer mittels der eingeführten Hand bzw. Finger nach Art einer Handspielpuppe relativ Zueinander bewegbar sind. Nachteilig bei diesem bekannten Schal ist einerseits, daß der jeweilige Kopf der Handspielpuppe an dem eigentlichen Schal angenäht ist. Der jeweilige Kopf ist daher nicht integraler, sondern vielmehr getrennter Bestandteil des eigentlichen Schals. Von Nachteil bei diesem bekannten Schal ist andererseits, daß keinerlei Vorkehrungen für eine Verbindung Zwischen den beiden Enden des Schals vorgesehen sind. Dieser bekannte Schal muß daher bei Verwendung als Schal in herkömmlicher Weise um den Hals einer Person, z. B. eines Kindes, wie bisher gebunden werden.

Ausgehend vom Stand der Technik liegt der Erfindung die Aufgabe Zugrunde, einen Schal oder dgl. Bekleidungsstück der eingangs genannten Art bereitzustellen, der als integraler Bestandteil einen echten Wärmeschutz bietet, zum Spielen für Kinder, d. h. als Spielschal oder dgl., geeignet und leicht handhabbar ist.

Diese Aufgabe wird durch die kennzeichnenden Merkmale des Patentanspruches gelöst.

Dementsprechend sind bei dem Schal oder dgl. Bekleidungsstück aus Fell- oder textilem Material nach der Erfindung besondere Vorkehrungen zum Verbinden seines einen (Kopf-)Endes mit seinem anderen (Schwanz-)Ende vorgesehen. Beide Enden sind dabei integraler Bestandteil des eigentlichen Schals oder dgl. Bekleidungsstücks. Zudem sind die besonderen Maßnahmen zum Verbinden der beiden Enden ausgesprochen einfach für ein Kind handhabbar, für welches der erfindungsgemäße Schal oder dgl. Bekleidungsstück in erster Linie bestimmt ist.

Gleichzeitig sind Unter- und Oberkiefer des Tier- oder dgl. -kopfes des erfindungsgemäßen Schals oder dgl. Bekleidungsstücks von außen her mit der Hand des Benutzers derart zugänglich, daß Unter- und Oberkiefer mittels der eingeführten Hand bzw. Finger unter Ausübung von Beiß- oder Sprechbewegungen relativ zueinander bewegbar sind. Das eine (Kopf-)Ende des Schals oder dgl. Bekleidungsstücks nach der Erfindung ist also als Spieltier oder Puppe ausgebildet mit der Folge, daß Kinder eher geneigt sind, den üblicherweise als lästig empfundenen Schal als Wärmeschutz zu akzeptieren.

Der Schal oder dgl. Bekleidungsstück nach der Erfindung zeichnet sich insofern dadurch aus, daß funktionale Gesichtspunkte mit spielerischen Aspekten harmonisch verknüpft sind.

Nachstehend wird eine Ausführungsform eines erfindungsgemäß ausgebildeten Spielschals anhand der beigefügten Zeichnung näher erläutert. Es zeigen:
- Fig. 1: einen Spielschal in perspektivischer Ansicht von schräg unten in verkleinertem Maßstab;
- Fig. 2: das Kopfende des Spielschals nach Fig. 1 in vergrößertem Maßstab; und
- Fig. 3: dem Spielschal im Schnitt längs Linie III-III in Fig. 1.

Der in Fig. 1 dargestellte Spielschal 10 weist an seinem einen Ende einen Tierkopf 11 und an seinem anderen Ende einen Schwanz 12 auf, der gegenüber dem mittleren Körperabschnitt durch eine Taillierung 13 abgesetzt ist. Schwanz und Kopf sind integrale Bestandteile des entsprechend Fig. 3 schlauchförmig ausgebildeten Spielschals 10. Bei der dargestellten Ausführungsform besteht der Spielschal 10 aus textilem Material, und zwar hochflorigem Material. Dieses wird derart zu einen Schlauch zusammengenäht (siehe Längsnaht 14 in Fig. 3), daß die hochflorige Seite außen liegt.

Durch eine untere, knapp hinter den Ohren 15 des Kopfes 11 liegende Öffnung 16 sind Unter- und Oberkiefer 17 bzw. 18 von außen her mit der Hand des Benutzers zugänglich derart, daß Unter- und Oberkiefer mittels der eingeführten Hand bzw. Finger relativ zueinander bewegbar sind unter Ausführung von Beiß- oder Sprechbewegungen. Das Einführen der Hand durch die erwähnte Öffnung 16 ist in Fig. 2 durch die Pfeile 19 angedeutet, wobei in das Unterkiefer vorzugsweise der Daumen und in das Oberkiefer die übrigen Finger der Benutzerhand eingeführt werden. An den vorderen freien Enden von Ober- und Unterkiefer 18 bzw. 17 sind miteinander korrespondierende Teile eines Klettbandverschlusses 20 oder Druckknopfverschlusses oder dergleichen angeordnet, so daß das dem Kopf entgegengesetzte Ende des Schals 10 im Bereich der Taillierung 13 bei geschlossenem Maul sicher zwischen Ober- und Unterkiefer gehalten ist.

Vorzugsweise sind zwei oder mehr im Abstand voneinander angeordnete Taillierungen 13 vorgesehen, so daß der Schal mit unterschiedlichen Durchmessern geschlossen werden kann.

Der beschriebene Schal kann sowohl als Spielfigur als auch als Wärmeschutz verwendet werden. Diese Doppel-Funktion des erfindungsgemäßen Bekleidungsstückes macht es für Kinder besonders akzeptabel. Die Öffnung 16 ist vorzugsweise relativ reißfest umnäht.

In den Fig. 1 und 2 sind die aufgenähten Augen sowie angesetzte Schnauze des Tierkopfes 11 mit den Bezufsziffern 21 und 22 gekennzeichnet. Unter- und Oberkiefer können innenseitig auch noch eingenähte Zähne aufweisen. In Fig. 1 ist eine dem Oberkiefer 18 zugeordnete Zahnreihe mit der Bezugsziffer 23 angedeutet.

Sämtliche in den Unterlagen offenbarten Merkmale werden als erfindungswesentlich beansprucht, soweit sie einzeln oder in Kombination gegenüber dem Stand der Technik neu sind.

## Patentansprüche

1. Schal oder dergleichen Bekleidungsstück aus Fell- oder textilem Material, dessen eines Ende nach Art eines Tier- oder dergleichen -Kopfes (11) mit öffenbarem Maul ausgebildet ist, wobei Unter-(17) und Oberkiefer (18) des Tier- oder dergleichen -Kopfes (11) von außen her über eine untere, dem Kopf (11) zugeordnete Öffnung (16) mit der Hand des Benutzers zugänglich sind derart, daß Unter-(17) und Oberkiefer (18) mittels der eingeführten Hand bzw. Finger nach Art einer Handspielpuppe, relativ zueinander bewegbar sind,
dadurch gekennzeichnet, daß
das andere Ende des Schals (10) oder dergleichen Bekleidungsstücks nach Art eines Tier- oder dergleichen -Schwanzes (12) ausgebildet ist, der im Maul des Tier- oder dergleichen - Kopfes (11) fixierbar ist, wobei das andere Ende bzw. der Tier- oder dergleichen -Schwanz (12) des Schals (10) mindestens eine Taillierung (13) zum besseren Halt im Maul des Tier- oder dergleichen -Kopfes (11) und die freien Enden von Unter-(17) und Oberkiefer (18) korrespondierende Teile eines Klettbandverschlusses (20), Druckknopfverschlusses oder dergleichen zur lösbaren Verbindung miteinander unter Einschluß des mit der Taillierung (13) versehenen Tier- oder dergleichen -Schwanzes (12) aufweisen.

## Claims

1. Scarf or similar garment of fur or textile material, of which one end is shaped after the style of the head (11) of an animal or the like, with an openable mouth, wherein the lower jaw (17) and upper jaw (18) of the head (11) of the animal or the like is accessible from outside by way of a bottom opening (16), associated with the head (11), to the user's hand, in such a manner that the lower jaw (17) and upper jaw (18) can be moved relative to one another by means of the inserted hand or fingers after the style of a glove puppet, characterised in that the other end of the scarf (10) or similar garment is shaped after the style of a tail (12) of an animal or the like and can be fastened in the mouth of the head (11) of the animal or the like, said other end of the scarf (10) or tail (12) of the animal or the like being provided with at least one waist (13) to provide better gripping in the mouth of the head (11) of the animal or the like, and the free ends of the lower jaw (17) and upper jaw (18) being provided with complementary parts of a velcro fastener (20), press-stud fastener or the like for detachable connection to one another while gripping the tail (12) of the animal or the like on which the waist (13) is provided.

## Revendications

1. Echarpe ou vêtement similaire en peau ou en matériau textile dont l'une des extrémités est réalisée sous la forme d'une tête d'animal ou analogue (11) dont la gueule peut être ouverte, les mâchoires inférieure (17) et supérieure (18) de la tête d'animal (11) ou analogue sont accessibles par l'extérieur avec la main de l'utilisateur par l'intermédiaire d'une ouverture inférieure (16) associée à la tête (11), de sorte que les mâchoires inférieure (17) et supérieure (18) peuvent être déplacées l'une par rapport à l'autre, à la manière d'une marionnette à gaine, au moyen de la main ou des doigts introduits, **caractérisée en ce** que l'autre extrémité de l'écharpe (10) ou du vêtement similaire est réalisée sous la forme d'une queue d'animal (12) ou analogue laquelle peut être fixée dans la gueule de la tête d'animal (11) ou analogue, l'autre extrémité et respectivement la queue d'animal (12) ou analogue de l'écharpe (10) présentant au moins un rétrécissement (13) pour assurer un meilleur maintien dans la gueule de la tête d'animal (11) ou analogue, et les extrémités libres des mâchoires inférieure (17) et supérieure (18) comprenant des éléments correspondants d'un ruban auto-accrochant (20), d'une fermeture par bouton pression ou analogue pour les fixer entre eux de manière amovible, en y incluant la queue d'animal (12) ou analogue munie du rétrécissement (13).
